# EUROPÄISCHE PATENTSCHRIFT

(11) **EP 0 692 200 B1**
(45) Veröffentlichungstag und Bekanntmachung des Hinweises auf die Patenterteilung: **26.05.1999**
(21) Anmeldenummer: 95111060.0
(22) Anmeldetag: 14.07.1995
(51) Int. Cl.: A24C 5/00, A24C 5/39

(54) **Verfahren und Vorrichtung zum Entstauben und Kühlen der Abluft einer Zigarettenherstellungsanlage**
Method and apparatus for the dedusting and the cooling of the exhaust air in a machine for making cigarettes
Procédé et dispositif pour le dépoussiérage et le refroidissement de l'air d'échappement dans une machine de fabrication de cigarettes

(30) Priorität: 15.07.1994 DE 4425040
(43) Veröffentlichungstag der Anmeldung: 17.01.1996
(73) Patentinhaber: FABRIQUES DE TABAC REUNIES S.A., 2003 Neuchâtel-Serrières (CH)
(72) Erfinder: Abrahams, Siegfried, CH-2054 Chezard (CH); Drabner, Manfred, Dr., D-01259 Dresden (DE); Metzger, Rolfjürgen, D-01277 Dresden (DE)
(74) Vertreter: Abitz, Walter, Dr.-Ing.

(56) Entgegenhaltungen:
- DE-A- 3 236 732
- DE-A- 3 712 046
- FR-A- 1 259 599
- FR-A- 2 253 470
- GB-A- 1 020 984
- GB-A- 1 103 703
- GB-A- 2 173 389

## Beschreibung

Die Erfindung betrifft ein Verfahren und eine Vorrichtung zum Entstauben der Abluft einer Zigarettenherstellungsanlage, die mindestens eine Zigarettenherstellungseinheit mit einer pneumatischen Tabakbeschickungseinrichtung, einer Zigarettenstrangmaschine und gegebenenfalls einer Filteransetzmaschine aufweist. Durch die Tabakbeschickungseinrichtung wird die Strangmaschine mit Schnittabak beschickt. Der Tabakbeschickungseinrichtung wird diskontinuierlich pneumatisch der Schnittabak zugeführt. In einer Abluftleitung wird die Abluft der pneumatischen Schnittabakzuführung zu einer zentralen Entstaubungseinrichtung geführt. In die Abluftleitung mündet hinter der Tabakbeschickungseinrichtung ein Nebenluftansaugstutzen, in dem sich eine Stellklappe befindet, die in den Pausen der pneumatischen Schnittabakzuführung geöffnet wird, um den Volumenstrom und das Druckgefälle innerhalb der Abluftleitung konstant zu halten. Die zentrale Entstaubungseinrichtung, durch die die Abluft geführt wird, weist einen Entstaubungsfilter und einen nachgeschalteten Ventilator auf, so daß sich der Ventilator im Reingasstrom befindet. Der für die Strangmaschine und die Filteransetzmaschine benötigte Unterdruck wird durch einen maschinenseitigen Ventilator erzeugt. Die Abluft der Strangmaschine und die Abluft der Filteransetzmaschine in der jeweiligen Zigarettenherstellungseinheit werden durch einen Entstaubungsfilter geführt und der angesammelte Staub wird pneumatisch über den Nebenluftansaugstutzen in die zu der zentralen Entstaubungseinrichtung führenden Abluftleitung gefördert.

Dieses Verfahren und diese Vorrichtung zum Entstauben der Abluft einer Zigarettenherstellungsanlage sind allgemein üblich. In der Strangmaschine wird der Tabakstrang gebildet, der durch Unterdruck auf einem umlaufenden Förderband gehalten wird, so daß hier ein weiterer mit Tabakstaub beladener Abluftstrom entsteht. Wenn eine Filteransetzmaschine vorhanden ist, so entsteht hier noch ein weiterer mit Tabakstaub beladener Abluftstrom, da in ihr ebenfalls mittels Unterdruck die einzelnen auf Zigarettenlänge geschnitten Strangstücke auf rotierenden Trommeln gehalten werden. Nach dem Stand der Technik werden die tabakstaubbeladenen Abluftströme der Strangmaschine und der Filteransetzmaschine gemeinsam zu einer weiteren zentralen Entstaubungseinrichtung geführt. In einem Zigarettenherstellungsbetrieb können z.B. 30 Zigarettenherstellungseinheiten nebeneinanderstehen. Die Abluftströme der jeweiligen Tabakbeschickungseinrichtungen werden zusammengeführt und zu der einen zentralen Entstaubungseinrichtung geleitet und die Abluftströme der Strangmaschinen und der Filteransetzmaschinen werden nach dem Stand der Technik zu einer weiteren zentralen Entstaubungseinrichtung geführt. Die getrennte Entstaubung ist dabei von besonderer Wichtigkeit, damit der Unterdruck in den Strangmaschinen und den Filteransetzmaschinen konstant ist, was Voraussetzung für ein einwandfreies Arbeiten dieser Maschinen ist. Deshalb wird der für die Strangmaschinen und die Filteransetzmaschinen notwendige Unterdruck auch durch maschinenseitige Ventilatoren jeder Zigarettenherstellungseinheit erzeugt. Bei den bekannten Zigarettenherstellungsanlagen befinden sich die maschinenseitigen Ventilatoren im Abluftstrom der Strangmaschine und der Filteransetzmaschine. Da diese Ventilatoren somit in staubbeladener Luft arbeiten, sind sie einem starken Verschleiß unterworfen und müssen nach relativ kurzen Betriebsstundenzahlen, z.B. 2500 Stunden, ausgetauscht werden. Neben den ständig steigenden Ersatzteilkosten für verschlissene Ventilatorflügel und -gehäuse ändern sich in Abhängigkeit des Verschleißgrades die lufttechnischen Parameter, wie Volumenstrom und Gesamtdruckerhöhung des Ventilators, so daß die technologischen Parameter bei der Zigarettenherstellung durch das Bedienungspersonal nachgeregelt werden müssen. Bei einem Verschleiß des Ventilatorgehäuses und der druckseitig angeschlossenen Verbindungsrohrleitungen zur Staubsammelleitung kommt es zu einer starken Verunreinigung des Maschineninnenraumes mit Tabakstaub und damit zu einer potentiellen Brandgefährdung, Abblasen von Tabakstaub in den Arbeitsraum und der Möglichkeit des biologischen Befalls (Tabakkäfer) sowie zu einem zusätzlichen Produktionsausfall durch erhöhten Reparatur- bzw. Wartungsaufwand.

Die beschriebenen Probleme ließen sich zwar dadurch beseitigen, daß vor den Ventilatoren der Zigarettenstrangmaschine und Filteransetzmaschine ein Entstaubungsfilter installiert wird. Neben der Schwierigkeit der räumlichen Einordnung der Entstaubungstechnik in die Zigarettenherstellungseinheit ist jedoch die Schwierigkeit des Abtransportes des abgeschiedenen Tabakstaubes zu beachten. Ein manueller Abtransport (Staubsäcke o.ä.) ist in der Regel aus lebensmittelhygienischen und betriebsorganisatorischen Gründen abzulehnen.

Ein möglicher pneumatischer Staubabtransport erfordert den Aufbau einer dritten - nach Maschinenentstaubung und Beschickungsanlage - zentralen lufttechnischen Anlage.

Bedingt durch den notwendigen Abtransport der staubbeladenen Abluftströme der Zigarettenstrangmaschine und Filteransetzmaschine und der diskontinuierlich abgesaugten Luft an der Nebenluftklappe der pneumatischen Beschickungsanlage werden erhebliche Luftmengen aus dem Produktionsraum abgeführt. Diese Luftmengen müssen durch eine zentrale Zuluftanlage - in der Regel Klimaanlagen - wieder zugeführt werden. Der technologisch bedingte Luftwechsel klimatisierter Luft ist kostenintensiv und erfordert erhebliche Aufwendungen in der Installation zentraler lufttechnischer Anlagen und scheitert bei älteren Fabrikationsstätten bisweilen an dem verfügbaren Raum.

Aus GB-A-1 103 703 ist es bekannt, den in einer einzelnen Entstaubungseinrichtung angesammelten Tabakstaub mittels der Nebenluftleitung über dem Sieb der Tabakbeschickungseinrichtung zuzuführen, so daß der angesammelte Tabakstaub über die Abluftleitung der Tabakbeschickungseinrichtung abgeführt wird. Einzelheiten der Zigarettenherstellungseinheit sind dabei nicht angegeben und es ist auch nicht erkennbar, wie der für den Betrieb einer Zigarettenherstellungseinheit benötigte Unterdruck erzeugt wird.

Aus FR-A-2 253 470 ist eine Zigarettenstrangmaschine mit einem Lüfter zur Erzeugung des benötigten Unterdrucks bekannt, wobei vor oder nach dem Lüfter eine Entstaubungsvorrichtung vorgesehen ist. Dieser Entstaubungseinrichtung ist ein Vorabscheider vorgeschaltet, der aus einem 180°-Bogen der Förderleitung und einem Auslaß innerhalb des Bogens besteht.

Der Erfindung liegt die Aufgabe zugrunde, ein Verfahren und eine Vorrichtung zum Entstauben der Abluft einer Zigarettenherstellungsanlage zu schaffen, die sich auch unter ungünstigen räumlichen Verhältnissen realisieren lassen.

Erfindungsgemäß wird diese Aufgabe dadurch gelöst, daß die Einzelentstaubungseinrichtung zwischen der Zigarettenherstellungseinheit und dem Lüfter angeordnet ist, bzw. dadurch, daß der Lüfter zwischen der Strangmaschine und der gegebenenfalls vorhandenen Filteransetzmaschine einerseits und dem Entstaubungsfilter andererseits angeordnet ist, so daß der Entstaubungsfilter mit der Saugseite des Lüfters verbunden ist.

Die durch die Erfindung erzielbaren Vorteile bestehen insbesondere darin, daß über eine einzige zentrale Entstaubungseinrichtung, bei bestehenden Zigarettenherstellungsanlagen also über die bereits vorhandene Entstaubungseinrichtung, die gesamte Entstaubung erfolgt.

Vorzugsweise weist jede Zigarettenherstellungseinheit eine einzige maschinenseitige Entstaubungseinrichtung für den gemeinsamen Abluftstrom der Strangmaschine und der Filteransetzmaschine auf.

Die einer Zigarettenherstellungskombination zugeführte elektrische Leistung wird an der Maschine im wesentlichen in Reibung umgesetzt und als Wärme abgegeben. Der überwiegende Teil dieser Wärme muß mit der Maschinenabluft (ca. 45 ... 50°C) aus der Zigarettenherstellungseinheit abgeführt werden. Die an der Maschine entstaubte Abluft kann nach dem Ventilator über einen Wärmetauscher soweit abgekühlt werden, daß sie zusammen mit einem üblichen Frischluftanteil zur Raumklimatisierung verwendet werden kann. Durch den Wärmetauscher kann z.B. Wasser oder ein anderes flüssiges Medium erwärmt werden, so daß die Abwärme der Strangmaschine und der Filteransetzmaschine nicht mehr über Abluftkanäle von großem Querschnitt abgeführt werden muß, sondern durch das flüssige Medium abgeleitet werden kann, wozu Leitungen von wesentlich geringerem Querschnitt ausreichen. Den für die Zigarettenherstellung erforderlichen Luftkreisläufen zur Zigarettenstrangbildung und Filteransetzen kann also ein weiterer Luftkreislauf überlagert werden mit dem Ziel, die an der Maschine noch zusätzlich anfallende Wärme auf hohem Temperaturniveau abzusaugen, zu entstauben, abzukühlen und danach dem Arbeitsraum wieder zuzugeben. Damit besteht die Möglichkeit, die gesamte in Reibungswärme umgewandelte elektrische Energie über den flüssigkeitsgekühlten Wärmetauscher abzuführen und im Sinne der Raumklimatisierung die Zigarettenherstellungseinheit energetisch neutral zu gestalten.

Diese Zigarettenherstellungseinheit mit der gekoppelten mobilen Zusatzeinrichtung läßt die dezentrale Herstellung in Zigarettenfabriken ohne kostenaufwendige Sekundäranlagen zu.

Die Einzelentstaubungseinrichtung ist vorzugsweise in der Weise ausgebildet, daß zwei Gruppen von je einer oder mehreren Filterpatronen vorgesehen sind, wobei die Gruppen abwechselnd arbeiten, so daß der Abluftstrom der Strangmaschine und der Filteransetzmaschine durch die eine Gruppe von Filterpatronen geleitet wird, während die zweite Gruppe von Filterpatronen gereinigt wird. Die Reinigung erfolgt auf mechanische Weise durch Abbürsten und mechanische Vibrationen. Gegenüber dem nach dem Stand der Technik üblichen Reinigen durch kurze Druckimpulse hat die mechanische Reinigung den Vorteil, daß sich keine Druckimpulse zur Strangmaschine oder zur Filteransetzmaschine hin fortpflanzen können. An beiden Gruppen von Filterpatronen liegt ständig Unterdruck an, so daß auch bei eventuellen Undichtigkeiten der Stellklappen nicht die Gefahr besteht, daß Tabakstaub entweicht.

In der Einzelentstaubungseinrichtung kann ein weiterer Entstaubungsfilter mit nachgeschaltetem Ventilator vorgesehen sein, die die Luft aus dem Inneren der Strangmaschine und der Filteransetzmaschine reinigen. Die gereinigte Abluft kann ebenfalls in dem Wärmetauscher abgekühlt und dann wieder dem Raum zugeführt werden. Dadurch kann die Wärmebelastung des Raumes weiter reduziert werden.

Ein Ausführungsbeispiel der Erfindung wird nachfolgend anhand der Zeichnung erläutert. Es zeigt:
- Fig. 1: das Schema einer Zigarettenherstellungseinheit;
- Fig. 2: das Schema einer Einzelentstaubungseinrichtung und
- Fig. 3: das Schema einer Zigarettenherstellungseinheit ähnlich der von Fig. 1, wobei die Abluft der Einzelentstaubungseinrichtung zur Raumklimatisierung verwendet wird.

Fig. 1 zeigt eine einzelne Zigarettenherstellungseinheit 10 in schematischer Form. Eine Zigarettenherstellungsanlage besteht aus einer Vielzahl, z.B. 30, derartiger Zigarettenherstellungseinheiten 10, deren Abluftströme über eine zentrale Entstaubungseinrichtung 11, die in Fig. 1 ebenfalls schematisch dargestellt ist, gereinigt werden.

Die Zigarettenherstellungseinheit besteht aus einer Tabakbeschickungseinrichtung 12, der über eine Zuleitung 13 Schnittabak pneumatisch zugeführt wird. Die bei der pneumatischen Förderung entstehende mit Tabakstaub beladene Abluft verläßt die Tabakbeschickungseinrichtung 12 über eine Abluftleitung 14. In der Tabakbeschickungseinrichtung wird der zugeführte Schnittabak in einem (nicht gezeigten) Vorratsbehälter gesammelt. Ist der Vorratsbehälter voll, so wird die pneumatische Schnittabakzuführung unterbrochen, wobei in der Abluftleitung 14 eine Stellklappe 24 geschlossen wird. Die Tabakbeschickungseinrichtung und die eigentliche Zigarettenherstellung werden hier nicht im einzelnen beschrieben, da sie von bekannter Art ist. Der in der Tabakbeschickungseinrichtung 12 gesammelte Schnittabak wird kontinuierlich einer Strangmaschine 15 zugeführt, die ebenfalls von bekannter Bauart ist und von der nur schematisch das umlaufende Band 16 angedeutet ist, auf dem der Tabakstrang gebildet wird. Der Tabakstrang wird auf dem umlaufenden Band 16 durch Unterdruck gehalten. Der Unterdruck wird durch eine Unterdruckleitung 17 an das umlaufende Band 16 angelegt. Der endlose Tabakstrang wird dann in einzelne Stücke geschnitten, die in der Länge dem Tabakteil einer Zigarette entsprechen. Diese Strangstücke werden in einer nachgeordneten Filteransetzmaschine 18 mit einem Filter versehen und mit einem Belagpapier umwickelt. Die einzelnen Strangstücke werden dabei auf dem Umfang von Nuttrommeln 19 transportiert, die in Fig. 1 schematisch dargestellt sind. In den Nuten auf dem Umfang der Trommeln 19 werden die Strangstückchen durch Unterdruck festgehalten. Dieser Unterdruck wird ebenfalls über die Unterdruckleitung 17 angelegt. Die Unterdruckleitung 17 enthält damit die mit Tabakstaub beladene Abluft der Strangmaschine 15 und der Filteransetzmaschine 18.

In einer Einzelentstaubungseinrichtung 20 wird die Abluft der Strangmaschine 15 und der Filteransetzmaschine 18 entstaubt und soweit gereinigt, daß die Reingas-Abluft mit dem üblichen Frischluftanteil einem Arbeitsraum zugeführt werden kann. Die Entstaubungseinrichtung 20 weist einen Filter 21 und einen Ventilator 22 auf, der reingasseitig mit dem Filter 21 verbunden ist. Der Ventilator 22 erzeugt dabei zugleich den für den Betrieb der Strangmaschine 15 und der Filteransetzmaschine 18 erfoderlichen Unterdruck, so daß in der Unterdruckleitung 17 zwischen der Strangmaschine 15 und der Filteransetzmaschine 18 einerseits und dem Filter 21 andererseits kein Lüfter oder Ventilator eingebaut ist. Rohgasseitig ist die Entstaubungseinrichtung 20 über eine Nebenluftleitung 23 mit der Abluftleitung 14 der Tabakbeschickungseinrichtung 12 verbunden. Vor der Verbindungsstelle befindet sich jeweils in der Abluftleitung 14 die Stellklappe 24 und in der Nebenluftleitung 23 eine Stellklappe 25. Während der pneumatischen Förderung des Schnittabaks ist die Stellklappe 25 in der Nebenluftleitung 23 geschlossen und die Stellklappe 24 nach der Tabakbeschickungseinrichtung 12 geöffnet, während in den Förderpausen die Stellklappe 25 der Nebenluftleitung 23 geöffnet ist und die Stellklappe 24 nach der Tabakbeschihkungseinrichtung 12 geschlossen ist, so daß in den Pausen der pneumatischen Schnitttabakförderung die Entstaubungseinrichtung 20 über die Nebenluftleitung 23 und die Abluftleitung 14 mit der zentralen Entstaubungseinrichtung 11 verbunden ist und der in der Entstaubungseinrichtung 20 angesammelte Tabakstaub über diese Leitungsverbindung abgeführt werden kann. Dadurch, daß von jeder Zigarettenherstellungseinheit 10 immer entweder über die Tabakbeschickungseinrichtung 12 oder über die Entstaubungseinrichtung 20 Luft in die Abluftleitung 14 strömt, bleiben der Gesamtvolumenstrom und das Druckgefälle in der Abluftleitung 14 weitgehend konstant, was für den kontinuierlichen Betrieb der Strangmaschinen aller Zigarettenherstellungseinheiten einer Anlage wichtig ist. Eine Änderung des Volumenstroms in der Abluftleitung einer Zigarettenherstellungseinheit würde nämlich zu Schwankungen des Unterdrucks in den anderen Zigarettenherstellungseinheiten führen, was letztlich zu Schwankungen in der Tabakdichte und weiteren Qualitätsschwankungen führen würde.

Die Einzelentstaubungseinrichtung 20 ist in Fig. 2 im Detail dargestellt. Über die Unterdruckleitung 17 wird die Abluft der Strangmaschine 15 und der Filteransetzmaschine 18 als Rohgas abwechselnd einer ersten Gruppe von Entstaubern 26 und einer zweiten Gruppe von Entstaubern 27 zugeführt. Die abwechselnde Zuführung wird durch Stellklappen 28, 29 vor den Entstaubern 26, 27 bewirkt. In Fig. 2 ist der Einfachheit halber jeweils nur ein einziger Entstauber jeder Gruppe dargestellt. In der Praxis besteht jede Gruppe im allgemeinen aus zwei parallel geschalteten Entstaubern. Selbstverständlich kann jede Gruppe auch aus drei oder mehr parallel geschalteten Entstaubern bestehen. In den Entstaubern befinden sich jeweils Filterpatronen 30. Der Luftstrom wird durch die zylindrischen Filterpatronen 30 von innen nach außen geführt und über eine Leitung 31 von dem bereits erwähnten Ventilator oder Hochdrucklüfter 22 angesaugt. Für jede Gruppe von Entstaubern 26, 27 sind dabei wiederum Stellklappen 33, 34 vorgesehen, mittels denen der vom Hochdrucklüfter 22 erzeugte Unterdruck abwechselnd an die eine und die andere Gruppe von Entstaubern angelegt wird.

Der Tabakstaub sammelt sich am trichterförmigen unteren Ende der Entstauber 26, 27 und wird über Stellklappen 36 ausgetragen. Über die Stellklappen 35, 36 ist dabei eine Verbindung zu der Nebenluftleitung 23 für den Staubabtransport herstellbar. Die Nebenluftleitung 23 verläuft von einer Umgebungsluft-Ansaugöffnung 38 zu der Abluftleitung 14. Ist während einer Pause der pneumatischen Schnittabakförderung die Stellklappe 24 geschlossen und die Stellklappe 25 geöffnet, so wird Nebenluft über die Nebenluftleitung 23 angesaugt. Durch Öffnen der Stellklappen 35, 36 kann der herausgefilterte Tabakstaub dem Nebenluftstrom aufgegeben werden, so daß der Nebenluftstrom den Tabakstaub zur zentralen Entstaubungseinrichtung 11 trägt. Die Stellklappen 28, 33, 35 der Entstauber 26 der einen Gruppe werden dabei im Gegentakt zu den Stellklappen 29, 34 und 36 der Entstauber 27 der anderen Gruppe gesteuert. An den Entstaubern jeder Gruppe liegt dabei immer Unterdruck an, nämlich entweder der von dem Hochdrucklüfter 22 oder der von der zentralen Entstaubungseinrichtung 11. Dadurch kann auch bei kleinen Undichtigkeiten an den Entstaubern 26, 27 niemals Tabakstaub an der Einzelentstaubungseinrichtung 20 austreten. Die Filterpatronen 30 werden in regelmäßigen Abständen oder bei Bedarf durch Bürsten (nicht gezeigt) oder/und durch mechanische Vibrationen von dem angesammelten Tabakstaub befreit, wobei der Tabakstaub dann unten in das trichterförmige Ende der Entstauber 26, 27 fällt.

Die Abluft der Strangmaschine 15 und der Filteransetzmaschine 18 hat eine Temperatur von z.B. 50 °C. Die durch die Entstauber 26, 27 gereinigte Luft muß daher noch abgekühlt werden, bevor sie in die Umgebung abgegeben wird. Die Druckseite des Hochdrucklüfters 22 ist daher mit einem Wärmetauscher 37 verbunden, in dem die Abluft durch Wärmeaustausch mit einem flüssigen Medium, im allgemeinen Wasser, soweit abgekühlt wird, daß sie mit einem üblichen Frischluftanteil zur Raumklimatisierung verwendet werden kann.

In Fig. 2 ist noch eine dritte Gruppe von Entstaubern 38 eingezeichnet, von der ebenfalls nur ein einziger Entstauber 38 dargestellt ist. Dem Entstauber 38 ist ein Niederdrucklüfter 39 nachgeschaltet und durch den erzeugten Unterdruck wird über eine Leitung 40 die Luft aus dem Inneren der Strangmaschine 15 und der Filteransetzmaschine 18 abgesaugt. Druckseitig ist der Niederdrucklüfter 39 zusammen mit dem Hochdrucklüfter 22 mit dem Wärmetauscher 37 verbunden. Über eine Stellklappe 41 wird der in dem Entstauber 39 angesammelte Tabakstaub ebenfalls in die Nebenluftleitung 23 ausgetragen und zu der zentralen Entstaubungseinrichtung gefördert. Durch diesen zweiten Kreislauf wird die in der Strangmaschine 15 und der Filteransetzmaschine 18 z.B. durch Transformatoren und Elektromotore erzeugte Wärme weitgehend abgeführt und in dem Wärmetauscher 37 an ein flüssiges Medium abgegeben, wodurch die Wärmebelastung des Arbeitsraumes weiter verringert wird. Wegen der höheren spezifischen Wärme und Dichte des flüssigen Mediums im Vergleich zu Luft kann die Abwärme der Strangmaschine 15 und der Filteransetzmaschine 18 durch das flüssige Medium in Leitungen von wesentlich kleinerem Querschnitt abgeführt werden. In Fig.3 ist eine solche Zigarettenherstellungseinheit mit dem Wärmetauscher 37 und Abgabe der gereinigten und abgekühlten Abluft in den umgebenden Raum schematisch dargestellt.

## Patentansprüche

1. Verfahren zum Entstauben der Abluft einer Zigarettenherstellungsanlage, die mindestens eine Zigarettenherstellungseinheit (10) aufweist, die sich aus einer Tabakbeschickungseinrichtung (12), einer Strangmaschine (15) und gegebenenfalls einer Filteransetzmaschine (18) zusammensetzt, wobei der Tabakbeschickungseinrichtung (12) pneumatisch Schnittabak zugeführt wird und die Tabakbeschickungseinrichtung (12) die Strangmaschine (15) kontinuierlich und gleichförmig mit Schnittabak beschickt, die Abluft, die bei der Pneumatischen Zuführung von Schnittabak zu der Tabakbeschickungseinrichtung (12) anfällt, in einer zentralen Entstaubungseinrichtung (11) gereinigt wird und der für den Betrieb der Zigarettenherstellungseinheit (10) benötigte Unterdruck in einem jeweils einer Zigarettenherstellungseinheit (10) zugeordneten Lüfter (22) erzeugt wird, die dabei anfallende Abluft der Zigarettenherstellungseinheit (10) in einer Einzelentstaubungseinrichtung (20) entstaubt wird und der dabei angesammelte Tabakstaub über eine Nebenluftleitung (23) in die Abluftleitung (14) der Tabakbeschickungseinrichtung (12) zugeführt wird, **dadurch gekennzeichnet,** daß das Entstauben mittels Anordnung der Einzelentstaubungseinrichtung (20) zwischen der Zigarettenherstellungseinheit (10) und dem Lüfter (22) erfolgt.

2. Verfahren nach Anspruch 1, **dadurch gekennzeichnet,** daß die entstaubte Abluft der Einzelentstaubungseinrichtung (20) durch Wärmeaustausch mit einem flüssigen Medium abgekühlt wird.

3. Vorrichtung zur Durchführung des Verfahrens nach einem der Ansprüche 1 bis 2, mit einer Zigarettenherstellungsanlage, die mindestens eine Zigarettenherstellungseinheit (10) aufweist, die eine Tabakbeschickungseinrichtung (12), eine Strangmaschine (15) und gegebenenfalls eine Filteransetzmaschine (18) enthält, und mit einer zentralen Entstaubungseinrichtung (11), die die Abluft der Tabakbeschickungseinrichtung (12) über eine Abluftleitung (14) ansaugt, wobei jede Zigarettenherstellungseinheit (10) eine Einzelentstaubungseinrichtung (20) aufweist, die einen Entstaubungsfilter (21, 26, 27) und einen Lüfter (22) aufweist, der den für die Strangmaschine (15) und die gegebenfalls vorhandene Filteransetzmaschine (18) benötigten Unterdruck erzeugt, und die die Abluft der Zigarettenherstellungseinheit (10) entstaubt, wobei der in dem Entstaubungsfilter (21, 26, 27) angesammelte Tabakstaub über eine Nebenluftleitung (23) in die Abluftleitung (14) zu der zentralen Entstaubungseinrichtung (11) geführt wird, **dadurch gekennzeichnet,** daß der Lüfter (22) zwischen der Strangmaschine (15) und der gegebenenfalls vorhandenen Filteransetzmaschine (18) einerseits und dem Entstaubungsfilter (21, 26, 27) andererseits angeordnet ist, so daß der Entstaubungsfilter (21, 26, 27) mit der Saugseite des Lüfters (22) verbunden ist.

4. Vorrichtung nach Anspruch 3, **dadurch gekennzeichnet,** daß die Einzelentstaubungseinrichtung (20) einen Wärmetauscher (35) enthält, der mit der Druckseite des Lüfters (22) verbunden ist und die Abluft der Strangmaschine (15) und der Filteransetzmaschine (18) im Wärmeaustausch mit einem flüssigen Medium abkühlt.

5. Vorrichtung nach Anspruch 4, **dadurch gekennzeichnet,** daß die Einzelentstaubungseinrichtung (20) zwei Gruppen von jeweils mindestens einem Entstauber (26, 27) aufweist, die im Gegentakt betrieben werden, wobei die Gruppe der jeweils nicht in Betrieb befindlichen Entstauber (26 oder 27) zum Austrag des angesammelten Tabakstaubs mit der Abluftleitung (14) der Tabakbeschickungseinrichtung (12) verbunden sind.

## Claims

1. Method for the dedusting of the exhaust air in a machine for making cigarettes, which has at least one cigarette production unit (10) which is composed of a tobacco feeding device (12), a rolling machine (15) and if necessary a filter inserting machine (18), cut tobacco being supplied pneumatically to the tobacco feeding device (12) and the tobacco feeding device (12) supplying the rolling machine (15) continuously and uniformly with cut tobacco, the exhaust air which results during the pneumatic supply of cut tobacco to the tobacco feeding device (12) being cleaned in a central dedusting device (11) and the partial vacuum required for the operation of the cigarette production unit (10) being produced in one extractor (22) assigned to one cigarette production unit (10) respectively, the thereby occurring exhaust air of the cigarette production unit (10) being dedusted in an individual dedusting unit (20) and the thereby collected tobacco dust being fed via a supplementary air pipe (23) into the exhaust air pipe (14) of the tobacco feeding device (12), **characterised in that** the dedusting takes place by means of an arrangement of the individual dedusting device (20) between the cigarette production unit (10) and the extractor (22).

2. Method according to Claim 1 **characterised in that** the dedusted exhaust air of the individual dedusting device (20) is cooled by heat exchange with a liquid medium.

3. Device for carrying out the method according to one of the Claims 1 to 2 with a machine for making cigarettes which has at least one cigarette production unit (10) which contains a the tobacco feeding device (12), a rolling machine (15) and if necessary a filter inserting machine (18), and with a central dedusting device (11) which draws in the exhaust air of the tobacco feeding device (12) via an exhaust air pipe (14), each cigarette production unit (10) having an individual dedusting device (20) which has a dedusting filter (21, 26, 27) and a ventilator (22) which produces the partial vacuum required for the rolling machine (15) and the filter inserting machine (18) which is present if necessary and said individual dedusting device (20) dedusting the exhaust air of the cigarette production unit (10), the tobacco dust collected in the dedusting filter (21, 26, 27) being led via a supplementary air pipe (23) into the exhaust air pipe (14) to the central dedusting device (11) **characterised in that** the extractor (22) is arranged between the rolling machine (15) and the filter inserting machine (18), which is present if necessary, on the one hand and the dedusting filter (21, 26, 27) on the other so that the dedusting filter (21, 26, 27) is connected to the suction side of the extractor (22).

4. Device according to Claim 3 **characterised in that** the individual dedusting device (20) contains a heat exchanger (35) which is connected to the delivery side of the extractor (22) and which cools the exhaust air of the rolling machine (15) and the filter inserting machine (18) in the heat exchanger with a liquid medium.

5. Device according to Claim 4 **characterised in that** the individual dedusting device (20) has two groups of at least one deduster (26, 27) respectively which are operated in a push-pull action, the group of dedusters (26 or 27) which are respectively not in operation being connected to the exhaust air pipe (14) of the tobacco feeding device (12) for discharging the collected tobacco dust.

## Revendications

1. Procédé pour le dépoussiérage de l'air d'échappement d'une installation de fabrication de cigarettes, qui comporte au moins une unité (10) de fabrication de cigarettes, qui est constituée par un dispositif (12) de chargement du tabac, une machine (15) de fabrication des tiges et éventuellement une machine (18) d'application des filtres, selon lequel du tabac coupé est envoyé pneumatiquement au dispositif (12) de chargement du tabac et le dispositif (12) de chargement du tabac envoie d'une manière en continu et uniforme du tabac coupé à la machine (15) de fabrication des tiges, l'air d'échappement, qui apparaît au niveau du système d'amenée pneumatique du tabac coupé au dispositif (12) de chargement du tabac, est purifié dans un dispositif central de dépoussiérage (11) et la dépression nécessaire pour le fonctionnement de l'unité (10) de fabrication de cigarettes est produite par un ventilateur (22) associé respectivement à une unité (10) de fabrication de cigarettes qui inclut l'air d'échappement, qui apparaît, de l'unité (10) de fabrication de cigarettes, est dépoussiéré dans un dispositif de dépoussiérage individuel (20) et la poussière de tabac accumulée est envoyée par l'intermédiaire d'une canalisation d'air secondaire (23) dans la canalisation d'air d'échappement (14) du dispositif (12) de chargement du tabac, caractérisé en ce que le dépoussiérage est exécuté au moyen de la mise en place du dispositif de dépoussiérage individuel (20) entre l'unité (10) de fabrication de cigarettes et le ventilateur (22).

2. Procédé selon la revendication 1, caractérisé en ce que l'air d'échappement dépoussiéré du dispositif de pulvérisation individuel (20) est refroidi par échange thermique avec un milieu liquide.

3. Dispositif pour la mise en oeuvre du procédé selon l'une des revendications 1 et 2, comportant une installation de fabrication de cigarettes, qui comporte au moins une unité (10) de fabrication de cigarettes, qui contient un dispositif (12) de chargement du tabac, une machine (15) de fabrication des tiges et éventuellement une machine (18) d'application des filtres, et comportant un dispositif central de dépoussiérage (11), qui aspire l'air d'échappement du dispositif (12) de chargement du tabac par l'intermédiaire d'une canalisation d'air d'échappement (14), dans lequel chaque unité (10) de fabrication de cigarettes comporte un dispositif de dépoussiérage individuel (20), qui comporte un filtre de dépoussiérage (21, 26, 27) et un ventilateur (22), qui produit la dépression nécessaire pour la machine (15) de fabrication des tiges et pour la machine (18) d'application des filtres, éventuellement présente, et qui dépoussière l'air d'échappement de l'unité (10) de fabrication de cigarettes, auquel cas la poussière de tabac accumulée dans le filtre de dépoussiérage (21, 26, 27) est envoyée, par l'intermédiaire d'une canalisation d'air secondaire (23), dans la canalisation d'air d'échappement (14) en direction du dispositif central de dépoussiérage (11), caractérisé en ce que le ventilateur (22) est disposé entre la machine (15) de fabrication des tiges et la machine (18) d'application des filtres, éventuellement présente, d'une part et le filtre de dépoussiérage (21, 26, 27), d'autre part, de sorte que le filtre de dépoussiérage (21, 26, 27) est relié au côté aspiration du ventilateur (22).

4. Dispositif selon la revendication 3, caractérisé en ce que le dispositif de dépoussiérage individuel (20) contient un échangeur de chaleur (35) qui est relié au côté de refoulement du ventilateur (22) et refroidit l'air d'échappement de la machine (15) de fabrication des tiges et la machine (18) d'application des filtres lors de l'échange thermique avec un milieu liquide.

5. Dispositif selon la revendication 4, caractérisé en ce que le dispositif de dépoussiérage individuel (20) comporte deux groupes comprenant respectivement au moins un aspirateur (26, 27) et qui fonctionnent en opposition, le groupe des aspirateurs (26 ou 27) non en fonctionnement étant relié, pour l'évacuation de la poussière accumulée de tabac, à la canalisation d'air d'échappement (14) du dispositif (12) de chargement du tabac.
